# FASCICULE DE BREVET EUROPEEN

(11) **EP 1 644 644 B1**
(45) Date de publication et mention de la délivrance du brevet: **15.11.2006**
(21) Numéro de dépôt: 04767490.8
(22) Date de dépôt: 28.06.2004
(51) Int. Cl.: F15B 13/04

(54) **DISTRIBUTEUR HYDRAULIQUE A FENTES DE COUPLE**
HYDRAULISCHER VERTEILER MIT DREHMOMENTSCHLITZEN
HYDRAULIC DISTRIBUTOR WITH TORQUE SLITS

(30) Priorité: 16.07.2003 FR 0308685
(43) Date de publication de la demande: 12.04.2006
(73) Titulaire: Bosch Rexroth D.S.I., 69200 Venissieux (FR)
(72) Inventeur: RIVOLIER, Michel, F-69210 L'Arbresle (FR); STEINHILBER, Armin, F-69970 Chaponnay (FR)
(74) Mandataire: Maureau, Philippe
(86) Numéro de dépôt international: PCT/FR2004/001644
(87) Numéro de publication internationale: WO 2005/017364

(56) Documents cités:
- GB-A- 1 516 224
- US-A- 2 946 347
- US-A- 3 255 777
- US-A- 3 707 988

## Description

La présente invention est relative aux distributeurs hydrauliques et notamment aux distributeurs hydrauliques à répartition de débit indépendamment de la charge.

On connaît des distributeurs hydrauliques (voire, par exemple, le document US 3707988) comprenant :
- un corps de distributeur,
- un orifice d'admission de fluide hydraulique sous pression qui est destiné à être raccordé à une source de fluide hydraulique sous pression,
- un orifice de retour de fluide vers un réservoir,
- au moins deux orifices de travail qui sont chacun destinés à être raccordés à au moins un récepteur hydraulique pour permettre le départ et le retour du fluide,
- un tiroir logé dans un alésage ménagé dans le corps et qui est destiné à être déplacé longitudinalement pour une transmission sélective du fluide hydraulique sous pression vers les orifices de travail à partir de l'orifice d'admission,
- un passage ménagé dans le corps pour relier sélectivement l'orifice d'admission avec les orifices de travail,
- des moyens de régulation qui sont situés dans ledit passage pour être interposés entre l'orifice d'admission et les orifices de travail, et qui sont associés à un canal de ligne de détection de charge,
- un pont d'alimentation qui comprend deux branches débouchant chacune dans l'alésage du tiroir, de part et d'autre de l'orifice d'admission pour être reliées respectivement aux moyens de régulation et à l'orifice de retour de fluide, et
- deux clapets anti-retour principaux qui sont portés intérieurement par le tiroir, en étant respectivement interposés entre le pont d'alimentation et les orifices de travail, et qui comprennent chacun une tête de clapet mobile dans un canal longitudinal lui-même relié à au moins une fente d'alimentation transversale qui débouche dans l'alésage.

Même si de tels distributeurs hydrauliques donnent entièrement satisfaction quant à la répartition du débit de fluide hydraulique indépendamment de la pression de charge et de l'état de saturation de la pompe hydraulique, ils présentent l'inconvénient de provoquer des à-coups au moment de la mise en mouvement du ou des récepteurs reliés à ce distributeur.

L'opérateur doit alors compenser ces mouvements, en fonction de son expérience, ce qui ne constitue pas une solution satisfaisante.

En conséquence, la présente invention a pour but de fournir un distributeur hydraulique qui remédie aux inconvénients précités c'est-à-dire qu'il permet la commande d'un récepteur hydraulique sans à-coups au démarrage, et ce notamment lorsque le mouvement fourni doit être lent.
A cet effet, selon la présente invention, le distributeur hydraulique du type précité comprend en outre deux clapets anti-retour secondaires qui sont respectivement montés dans les canaux longitudinaux, en amont des têtes des clapets anti-retour principaux, et en ce que les clapets secondaires sont reliés à des fentes de couple qui débouchent dans l'alésage dans lequel se déplace le tiroir, le distributeur étant caractérisé en ce que chacune de ces fentes est reliée, dans au moins une position du tiroir, à une branche du pont d'alimentation.

Ainsi, grâce à ces dispositions, l'écoulement du fluide hydraulique lors de la commande d'un récepteur est beaucoup plus progressif de sorte qu'aucun à-coups n'est ressenti.

Avantageusement, les clapets anti-retour secondaires sont ouverts lors des phases d'échappement du fluide hydraulique dans le tronçon du tiroir opposé à la pression de charge dans l'orifice de travail.

De manière préférée, les fentes de couple sont de section transversale circulaire.

En variante, les fentes de couple sont de section transversale oblongue.

Dans encore une autre variante, les fentes de couple sont de section transversale lenticulaire.

De toute façon, l'invention sera bien comprise à l'aide de la description qui suit, en référence au dessin schématique annexé, représentant à titre d'exemple non limitatif, une forme de réalisation préférentielle d'un distributeur hydraulique selon la présente invention.

La figure unique est une vue en coupe transversale du distributeur hydraulique selon la présente invention..

Le distributeur hydraulique 1 représenté à la figure comporte un corps 2 dans lequel sont ménagés un orifice P d'admission d'un fluide sous pression, un orifice de retour T du fluide vers un réservoir (non représenté), ainsi que deux orifices de travail A et B qui sont chacun destinés à être raccordés à au moins un récepteur hydraulique (non représenté).

L'orifice d'admission P se présente sous la forme d'un canal qui traverse le corps 1 transversalement au plan du dessin et qui débouche sur les deux faces principales du corps servant d'appui lors de l'empilage côte à côte de plusieurs distributeurs tels que celui représenté à la figure. De même, l'orifice T est constitué d'un ou de deux canaux traversant le corps 1 transversalement au plan du dessin.

Le distributeur 1 possède en outre un alésage 4 qui traverse longitudinalement le corps 1 en débouchant sur les deux faces opposées 5 et 6 de ce corps, et dans lequel est monté un tiroir 8.

Le tiroir 8 est apte à coulisser dans cet alésage dans un mouvement de va et vient selon les sens définis par la double flèche F.

De façon classique, le corps 2 et le tiroir 8 comportent des passages et/ou des gorges agencés de manière à coopérer en vue d'établir des connexions ou des fermetures souhaitées des orifices P, T, A et B en fonction de la position occupée par le tiroir 8.

En outre, le corps 2 possède une chambre d'alimentation 10 qui est associée au tiroir 8 et qui est en communication permanente avec l'orifice d'admission P.

A proximité de cette chambre d'alimentation 10 débouche un passage 12 qui communique sélectivement avec les orifices de travail A et B en fonction du déplacement du tiroir 8 et qui possède un logement 13 dans lequel sont implantés des moyens de régulation 15 eux-mêmes associés à un canal de ligne de détection de charge 16 bien connu en soi.

Par ailleurs, un pont d'alimentation 20 est ménagé dans le corps 1 et comprend deux branches 21 et 22 qui débouchent respectivement dans l'alésage 4 dans lequel se déplace le tiroir 8. Chacune de ces branches est située de part et d'autre de la chambre d'alimentation 10 et du passage 12 pour être respectivement sélectivement reliée aux orifices P, A, et B.

Le tiroir 8 possède intérieurement deux clapets anti-retour principaux 25 et 26 qui sont agencés de manière à être respectivement interposés entre le pont d'alimentation 20 et les orifices de travail A et B.

Chacun des clapets anti-retour 25 et 26 possède une tête de clapet mobile 31, 32 qui sont chacune situées à l'intérieur d'un canal longitudinal 33, 34. Chacun de ces canaux 33, 34 possède des fentes d'alimentation transversales 35, 36 qui s'étendent transversalement à l'intérieur du tiroir 8 pour déboucher dans l'alésage 4.

Ces fentes d'alimentation 35, 36 sont ménagées de telle manière que, en position de repos telle que représentée à la figure, elles soient obturées par les parois de l'alésage 4. Elles sont sélectivement mises en communication avec les orifices P, A ou B par le déplacement du tiroir 8.

Selon une caractéristique essentielle de la présente invention, le distributeur 1 comprend en outre deux clapets anti-retour secondaires 40 et 41 qui sont respectivement montés dans les canaux longitudinaux 33, 34, en amont des têtes 31, 32 des clapets anti-retour principaux 25 et 26. Ainsi, chacun des clapets secondaires 40 et 41 est constitué d'un ressort 42, 43 qui prend appui sur la tête 31, 32 des clapets principaux et qui sollicite une bille ou tête de clapet 44, 45.

En amont de chacune des billes, c'est-à-dire entre l'extrémité de chacun des canaux 33, 34 et les billes 44, 45, des fentes de couple 50, 51 s'étendent transversalement à l'intérieur du tiroir 8 pour déboucher dans l'alésage 4. L'agencement de ces fentes est adapté pour qu'en position de repos du tiroir 8, les fentes de couple 50, 51 débouchent respectivement dans les branches 21 et 22 du pont d'alimentation 20.

Les clapets anti-retour secondaires 40 et 41 s'ouvrent lors des phases d'échappement du fluide hydraulique, dans la capacité opposée à la charge et restent fermées lorsque la pression qui règne dans le pont d'alimentation 20 est inférieure à la charge qui règne en A ou B.

Les fentes de couple 50 et 51 peuvent prendre toute forme adaptée à l'utilisation particulière du distributeur dans lequel elles sont implantées. Elles sont notamment formées par des canaux transversaux ménagés dans le tiroir et qui débouchent à la surface de ce tiroir selon des orifices de forme particulière.

Dans une première forme de réalisation, les fentes de couple débouchent selon des orifices de section transversale circulaire. En variante, elles peuvent être de section transversale oblongue et dans encore une autre variante, elles sont de forme transversale lenticulaire ou encore prismatique.

Ces fentes de couple 50, 51 sont ouvertes ou fermées en fonction du déplacement du tiroir 8 et de l'application particulière dédiée au distributeur dans lequel elles sont montées.

Comme il va de soi, l'invention ne se limite pas à la forme de réalisation préférentielle décrite ci-dessus à titre d'exemple non limitatif ; elle en embrasse au contraire toutes les variantes de réalisation dans le cadre des revendications ci-après.

## Revendications

1. Distributeur hydraulique comprenant :
- un corps de distributeur (2),
- un orifice d'admission (P) de fluide hydraulique sous pression qui est destiné à être raccordé à une source de fluide hydraulique sous pression,
- un orifice de retour (T) de fluide vers un réservoir,
- au moins deux orifices de travail (A, B) qui sont chacun destinés à être raccordés à au moins un récepteur hydraulique pour permettre le départ et le retour du fluide,
- un tiroir (8) logé dans un alésage (4) ménagé dans le corps (2) et qui est destiné à être déplacé longitudinalement pour une transmission sélective du fluide hydraulique sous pression vers les orifices de travail (A, B) à partir de l'orifice d'admission (P),
- un passage (12) ménagé dans le corps (2) pour relier sélectivement l'orifice d'admission (P) avec les orifices de travail (A, B),
- des moyens de régulation (15) qui sont situés dans ledit passage (12) pour être interposés entre l'orifice d'admission (P) et les orifices de travail (A, B), et qui sont associés à un canal de ligne de détection de charge (16),
- un pont d'alimentation (20) qui comprend deux branches (21, 22) débouchant chacune dans l'alésage (4) du tiroir (8), de part et d'autre de l'orifice d'admission (P) pour être reliées respectivement sélectivement auxdits orifices de fluide, et
- deux clapets anti-retour principaux (25, 26) qui sont portés intérieurement par le tiroir (8), en étant respectivement interposés entre le pont d'alimentation (20) et les orifices de travail (A, B), et qui comprennent chacun une tête de clapet (31, 32) mobile dans un canal longitudinal (33, 34) lui-même relié à au moins une fente d'alimentation transversale (35, 36) qui débouche dans l'alésage (4),
deux clapets anti-retour secondaires (40, 41) qui sont respectivement montés dans les canaux longitudinaux (33, 34), en amont des têtes (31, 32) des clapets anti-retour principaux (25, 26), les clapets secondaires étant reliés à des fentes de couple (50, 51) qui débouchent dans l'alésage (4) dans lequel se déplace le tiroir (8), **caractérisé en ce que** chacune de ces fentes est reliée, dans au moins une position du tiroir (8), à une branche du pont d'alimentation (20).

2. Distributeur hydraulique selon la revendication 1, **caractérisé en ce que** les clapets anti-retour secondaires (40, 41) sont ouverts lors des phases d'échappement du fluide hydraulique dans le tronçon du tiroir (8) opposé à la pression de charge dans l'orifice de travail (A, B).

3. Distributeur hydraulique selon la revendication 2, **caractérisé en ce que** les fentes de couple (50, 51) sont de section transversale circulaire.

4. Distributeur hydraulique selon la revendication 2, **caractérisé en ce que** les fentes de couple (50, 51) sont de section transversale oblongue.

5. Distributeur hydraulique selon la revendication 2, **caractérisé en ce que** les fentes de couple (50, 51) sont de section transversale lenticulaire.

## Claims

1. Hydraulic distributor, comprising:
- a distributor body (2);
- an intake aperture (P) for pressurised hydraulic fluid which is designed to be connected to a source of pressurised hydraulic fluid;
- an aperture for return (T) of fluid to a reservoir;
- at least two work apertures (A, B), each of which is designed to be connected to at least one hydraulic recipient in order to permit emission and return of the fluid;
- a slide (8) which is accommodated in a bore (4) provided in the body (2), and is designed to be displaced longitudinally for selective conveying of the pressurised hydraulic fluid to the work apertures (A, B) from the intake aperture (P);
- a passage (12) which is provided in the body (2) in order to connect the intake aperture (P) selectively to the work apertures (A, B);
- regulation means (15) which are situated in the said passage (12), in order to be interposed between the intake aperture (P) and the work apertures (A, B), and which are associated with a load detection line channel (16);
- a supply bridge (20) which comprises two branches (21, 22), each of which opens into the bore (4) in the slide (8), on both sides of the intake aperture (P), in order to be connected respectively selectively to the said fluid apertures; and
- two main non-return valves (25, 26) which are supported on the interior of the slide (8), whilst being interposed respectively between the supply bridge (20) and the work apertures (A, B), and which each comprise a valve head (31, 32) which is mobile in a longitudinal channel (33, 34), which itself is connected to at least one transverse supply slot (35, 36) which opens into the bore (4);
two secondary non-return valves (40, 41) which are fitted respectively in the longitudinal channels (33, 34) upstream from the heads (31, 32) of the main non-return valves (25, 26), the secondary valves being connected to couple slots (50, 51) which open into the bore (4) in which the slide (8) is displaced, **characterised in that** each of these slots is connected, in at least one position of the slide (8), to a branch of the supply bridge (20).

2. Hydraulic distributor according to claim 1, **characterised in that** the secondary non-return valves (40, 41) are open during phases of escape of the hydraulic fluid into the section of the slide (8) in opposition to the pressure of loading into the work aperture (A, B).

3. Hydraulic distributor according to claim 2, **characterised in that** the couple slots (50, 51) have a circular transverse cross-section.

4. Hydraulic distributor according to claim 2, **characterised in that** the couple slots (50, 51) have an oblong transverse cross-section.

5. Hydraulic distributor according to claim 2, **characterised in that** the couple slots (50, 51) have a lenticular transverse cross-section.

## Patentansprüche

1. Hydraulikverteiler, umfassend:
- einen Verteilerkörper (2),
- eine Öffnung (P) für die Zuleitung von unter Druck stehender Hydraulikflüssigkeit, die dazu bestimmt ist, an eine Quelle für unter Druck stehende Hydraulikflüssigkeit angeschlossen zu werden,
- eine Öffnung (T) für den Rückfluss der Hydraulikflüssigkeit zu einem Reservoir,
- mindestens zwei Arbeitsöffnungen (A, B), die jeweils dazu bestimmt sind, an mindestens eine hydraulische Empfängervorrichtung angeschlossen zu werden, um den Ausfluss und den Rückfluss der Hydraulikflüssigkeit zu ermöglichen,
- ein Wegeventil (8), das in einer im Körper (2) angeordneten Bohrung (4) untergebracht ist und dazu bestimmt ist, in Längsrichtung verschoben zu werden, um eine selektive Weiterleitung der unter Druck stehenden Hydraulikflüssigkeit von der Zuleitungsöffnung (P) hin zu den Arbeitsöffnungen (A, B) zu gewährleisten,
- einen im Körper (2) angeordneten Durchlass (12), um die Zuleitungsöffnung (P) wahlweise mit den Arbeitsöffnungen (A, B) zu verbinden,
- Regelvorrichtungen (15), die sich in diesem Durchlass (12) befinden, um zwischen die Zuleitungsöffnung (P) und die Arbeitsöffnungen (A, B) eingefügt zu werden, und die mit einem Kanal (16) für die Leitung zur Last-Erfassung verbunden sind,
- eine Versorgungsbrücke (20), die zwei Zweige (21, 22) umfasst, die jeweils in die Bohrung (4) des Wegeventils (8) zu beiden Seiten der Zuleitungsöffnung (P) münden, um jeweils wahlweise mit all diesen Öffnungen für die Hydraulikflüssigkeit verbunden zu werden, und
- zwei Haupt-Rückschlagventile (25, 26), die innen im Wegeventil (8) sitzen, wobei sie jeweils zwischen die Versorgungsbrücke (20) und die Arbeitsöffnungen (A, B) eingefügt sind, und die jeweils einen Ventilkopf (31, 32) haben, der in einem Längskanal (33, 34) beweglich ist, der seinerseits mit mindestens einem quer verlaufenden Zuleitungsschlitz (35, 36) verbunden ist, der in die Bohrung (4) mündet,
- zwei sekundäre Rückschlagventile (40, 41), die jeweils in den Längskanälen (33, 34) fließaufwärts vor den Köpfen (31, 32) der Haupt-Rückschlagventile (25, 26) montiert sind, wobei die sekundären Rückschlagventile mit Kopplungsschlitzen (50, 51) verbunden sind, die in die Bohrung (4) münden, in der sich das Wegeventil (8) bewegt,
**dadurch gekennzeichnet, dass** jeder dieser Schlitze in mindestens einer Stellung des Wegeventils (8) mit einem Zweig der Versorgungsbrücke (20) verbunden ist.

2. Hydraulikverteiler nach Anspruch 1, **dadurch gekennzeichnet, dass** die sekundären Rückschlagventile (40, 41) offen sind bei den Austrittsphasen der Hydraulikflüssigkeit in jenen Abschnitt des Wegeventils (8), der dem Lastdruck in der Arbeitsöffnung (A, B) gegenüber liegt.

3. Hydraulikverteiler nach Anspruch 2, **dadurch gekennzeichnet, dass** die Kopplungsschlitze (50, 51) einen kreisförmigen Querschnitt haben.

4. Hydraulikverteiler nach Anspruch 2, **dadurch gekennzeichnet, dass** die Kopplungsschlitze (50, 51) einen länglichen Querschnitt haben.

5. Hydraulikverteiler nach Anspruch 2, **dadurch gekennzeichnet, dass** die Kopplungsschlitze (50, 51) einen linsenförmigen Querschnitt haben.
